# EUROPÄISCHE PATENTSCHRIFT

(11) **EP 0 269 664 B1**
(45) Veröffentlichungstag und Bekanntmachung des Hinweises auf die Patenterteilung: **18.12.1991**
(21) Anmeldenummer: 87903307.4
(22) Anmeldetag: 18.05.1987
(51) Int. Cl.: A63C 7/10

(54) **SKIBREMSE**
SKI BRAKE
FREIN DE SKI

(30) Priorität: 03.06.1986 AT 1483/86
(43) Veröffentlichungstag der Anmeldung: 08.06.1988
(73) Patentinhaber: TMC Corporation, CH-6340 Baar/Zug (HR Nr. 15127) (CH)
(72) Erfinder: STRITZL, Karl, A-1020 Wien (AT); LUSCHNIG, Franz, A-2614 Traiskirchen (AT); RIEGLER, Andreas, A-1100 Wien (AT); WÜRTHNER, Hubert, A-2410 Hainburg/Donau (AT); FREISINGER, Henry, A-1210 Wien (AT)
(74) Vertreter: Szász, Tibor, Dipl.-Ing.
(86) Internationale Anmeldenummer: EP8700262
(87) Internationale Veröffentlichungsnummer: WO8707515

(56) Entgegenhaltungen:
- EP-A- 0 045 698
- AT-A- 0 372 286
- FR-A- 2 339 415
- FR-A- 2 512 682
- FR-A- 2 516 392

## Beschreibung

Die Erfindung betrifft eine Skibremse gemäß dem Oberbegriff des Anspruchs 1.

Eine Skibremse dieser Art ist etwa in der DE-OS 31 36 079 beschrieben. Bei dieser bekannten Skibremse sind Abschnitte zweier in sich abgewinkelter Drahtbügelteile in einer Führung des Betätigungspedals geführt. Dabei tagen die einander zugewandten Endabschnitte der Drahtbremsarme eine Verbindungsfeder, welche ebenfalls im Betätigungspedal angeordnet ist. Bei dieser bekannten Skibremse wird das Einschwenken der beiden Bremsarme dadurch bewirkt, daß beim Niedertreten des Betätigungspedals ein auf der Grundplatte befestigter Anlagekörper in der Skilängsrichtung die Verbindungsfeder beaufschlagt, wodurch ein Strecken der Bremseinrichtung eintritt.

Diese bekannte Lösung hat den Nachteil, daß die Einschwenkbewegung der Drahtbremsarme durch die Geometrie des Anlagekörpers bestimmt wird, wobei dem Konstrukteur bei dessen Ausgestaltung durch die erwünschte geringe Gesamthöhe der Skibremse Grenzen gesetzt sind.

Ziel der Erfindung ist es, eine Skibremse der eingangs genannten Art in der Weise weiterzuentwickeln, daß die Bremseinrichtung ein erhöhtes Einschwenkvermögen aufweist und somit in Verbindung mit einer Schwenkplatte oder einer Tourenplatte effektvoll einsetzbar ist. Weiters soll die Skibremse in jeder Position stabil sein.

Gelöst wird die gestellte Aufgabe erfindungsgemäß durch die kennzeichnenden Merkmale des Anspruches 1.

Dadurch, daß die Verbindungsfeder einen Quersteg trägt, mit welchem sie sich an bzw. in einer Führungsbahn der Grundplatte abstützt, kann der Konstrukteur die Verbindungsfeder und den Quersteg dem gewünschten Einziehweg entsprechend gestalten. Durch das Abstützenlassen der Verbindungsfeder an der vorderen Begrenzungswand einer Durchbrechung des Betätigungspedals wird den schwenkbaren Teilen der Skibremse eine zusätzliche Stabilität gegeben. Diese Stabilität wird zusätzlich dadurch erhöht, daß zwei Aufstellfedern Verwendung finden, welche die Verbindungsfeder in ihrer Lage an der Grundplatte in Position halten. Hiedurch ergibt sich zusätzlich der Vorteil einer einfachen Montage der Bremseinrichtung.

An sich ist die Maßnahme, einen einstückigen Federdrahtbügel mit einem Betätigungspedal derart zu koppeln, daß der Quersteg des Federdrahtbügels zumindest eine Führung des Betätigungspedals durchsetzt, aus der AT-PS 372,286 bekannt. Bei dieser bekannten Lösung wird jedoch das Einziehen der einzelnen Drahtbremsarme durch ein Lenkersystem bewerkstelligt, welches aus an der Grundplatte schwenkbar angeordneten Lagerlaschen besteht, in denen - in der Bereitschaftsstellung der Bremseinrichtung betrachtet - quer zur Längsrichtung des Ski verlaufende Drahtabschnitte gelagert sind, welche gleichzeitig die Schwenkachse der Bremseinrichtung bilden. Somit liegt diese bekannte Lösung von der bereits berücksichtigten weiter entfernt.

Die Maßnahme, an einander zugewandten Drahtbremsarmen eine diese verbindende, Feder anzuordnen, ist außer aus der DE-OS 31 36 079 auch aus anderen Veröffentlichungen bekannt. Eine der ältesten derartigen Lösungen ist in der AT-PS 360.892 beschrieben. Dabei wird bei dieser bekannten Lösung ein von der Grundplatte nach oben ragender Keil verwendet, welcher die beiden Drahtbremsarme in der niedergeschwenkten Lage der Bremseinrichtung gegen die Kraft der Verbindungsfeder auseinanderspreizt, so daß die beiden Bremsdorne oberhalb der Oberseite des Skis und innerhalb der Breite des Skis zu liegen kommen.

Eine ähnliche Lösung ist der EP-B1 0045698 geoffenbart. Allerdings ist bei dieser bekannten Lösung die Verbindungsfeder der beiden Drahtbremsarme als eine Blattfeder gestaltet, die mit dem Betätigungspedal fest verbunden ist. Diese Ausgestaltung hat aber zur Folge, daß die Blattfeder bei jedem Niedertreten und Hochschwenken der Bremseinrichtung zusätzlich auf Torsion beansprucht wird. Hiebei ist das Aufstellorgan als ein Zugorgan gestaltet, das mit der blattfeder einen solchen Winkel bildet, daß sie dessen Biegung zur,Folge hat. Merkmale, welche die erfindungsgemäße Skibremse kennzeichnen, können dieser bekannten Lösung nicht entnommen werden.

Nur der Vollständigkeit halber werden auch die DE-OS 25 54 110 und die AT-PS 374.114 erwähnt. Beide zeigen Skibremsen mit einstückigen, aus Federdraht gebogenen Bremsarmen, sind also vom Erfindungsgegenstand weiter entfernt. Zum Einschwenken der beiden Drahtbremsarme ist bei der AT-PS 374.114 am Betätigungspedal eine in der Längsrichtung der Bremsvorrichtung verlaufende, im Querschnitt etwa V-förmige Eindrückung vorgesehen, deren Höhe annähernd dem Drahtdurchmesser entspricht. Hiedurch wird in der letzten Phase des Niederdrückens des Betätigungspedals das Einziehen der beiden Drahtbremsarme innerhalb des Skiumrisses zwar erreicht, das Aüsmaß dieses Einschwenkens ist jedoch durch die Drahtabmessung konstrukionsbedingt beschränkt. An der DE-OS 25 54 110 ist die Verwendung eines skifesten Anschlages in Zusammenhang mit einem einteiligen Bremsbügel bekannt.

Durch die Merkmale des Anspruches 2 wird eine besonders einfache und effektvolle Anordnung und Ausbildung des Quersteges geschaffen.

Zur Sicherung des Quersteges durch die Aufstellfedern dienen die Merkmale des Anspruches 3.

Durch die Merkmale des Anspruches 4 wird ein besonders kompakter Aufbau der Skibremse gewährleistet.

Für die Abstützung der Verbindungsfeder am Betätigungspedal bieten sich verschiedene Möglichkeiten an. Es hat sich jedoch besonders vorteilhaft gezeigt, wenn die Abstützung durch die im Anspruch 5 gekennzeichnete Ausgestaltung der Durchbrechung erfolgt. Dabei wird auch eine günstige Möglichkeit für die freie Bewegung der Schenkel der Verbindungsfeder geschaffen, ohne daß darunter die Stabilität der gesamten Bremseinrichtung leiden würde. Durch die Merkmale des Anspruches 6 wird den einzelnen Drahtbremsarmen eine beschränkte Beweglichkeit in der Skilängsrichtung gewährleistet. Auf diese Weise wird erreicht, daß in den verschiedenen Lagen der Bremseinrichtung die Drahtbremsarme selbst die gewünschte Lage relativ zur Grundplatte unbehindert und ohne sich zu verspannen einnehmen können.

Bei einer Ausgestaltung der Verbindungsfeder aus einem Federdrahtmaterial können in der Bemessung einzelner Bestimmungsmerkmale der Verbindungsfeder insoferne Probleme auftreten, als die Schleife in der Richtung ihrer Längserstreckung eine große Stabilität aufzuweisen hat, wogegen die gewundenen Bereiche der Verbindungsfeder neben den für die Halterung der einzelnen Drahtbremsarme ausgestalteten Bereichen für die Durchführbarkeit des Einschwenkens derselben leicht deformierbar sein müßten. Durch die weiteren Maßnahmen der Erfindung soll auch diese Aufgabe gelöst werden.

Diese Aufgabe wird vor allem durch die Merkmale des Anspruches 7 gelöst. Dadurch, daß die Verbindungsfeder durch eine Kunststoffeder gebildet ist, kann der die Abstützung bewirkende Steg der Kunststoffeder unabhängig von jenen Bereichen dieser Feder bemessen werden, die an den einander zugewandten Abschnitten der beiden Drahtbremsarme angelenkt sind. Durch die Ausgestaltung der Kunststoffeder in der Weise, daß diese, in der Vorderansicht betrachtet, im wesentlichen U-förmig ist, kann wiederum die das einziehen der beiden Drahtbremsarme bewirkende Federung den jeweiligen erfordernissen leichter angepaßt werden, als dies bei der Ausgestaltung einer Verbindungsfeder aus einem Federdrahtmaterial möglich ist.

Eine Ausgestaltung nach den Merkmalen des Anspruches 8 ermöglicht eine besonders einfache und zweckmäßige Gestaltung der Halterung der Verbindungsfeder.

Durch die Merkmale des Anspruches 9 wird nicht nur eine größere Freiheit hinsichtlich der Bestimmung des Angriffsbereiches der Schenkel der beiden als Aufstellfeder wirkenden Schenkelfedern ermöglicht, sondern gleichzeitig auch der Abstützbereich der Kunststoffeder am skiseitigen Halteteil vergrößert.

Durch die Merkmale des Anspruches 10 kann die gewünschte Bremsstellung der Skibremse auch unabhängig von der Längenabmessung der Kunststoffeder bestimmt werden, wodurch Kunststoffedern gleicher Abmessungen für verschiedene Arten von Skibremsen, beispielsweise für erwachsene und Kinder, hergestellt werden könnnen.

Weitere Vorteile und einzelheiten der erfindung werden nun an Hand der Zeichnung, die zwei Ausführungsbeispiele darstellt, näher beschrieben. Hiebei zeigen: die Fig.1 und 2 in einander zugeordneten Rissen ein erstes Ausführungsbeispiel einer erfindungsgemäßen Skibremse in der Bremsstellung, wobei Fig.1 ein Längsschnitt entlang der Linie I-I der Fig.2 und Fig.2 eine Draufsicht zu Fig.1 ist, die Fig.3 und 4 Risse ähnlich den Fig.1 bzw. 2 mit dem Unterschied, daß die Verbindungsfeder vorgespannt und die beiden Drahtbremsarme auseinander gespreizt sind und die Fig.5 und 6 Risse ebenfalls ähnlich den Fig. 1 bzw. 2 in der Bereitschaftsstellung der Bremseinrichtung. Die Fig.7 und 8 zeigen in einander zugeordneten Rissen ein zweites Ausführungsbeispiel der erfindungsgemäßen Skibremse in der Bremsstellung, wobei Fig.7 ein Längsschnitt entlang der Linie VII-VII der Fig.8 und Fig.8 eine Draufsicht zu Fig.7 ist und die Fig.9 und 10 Risse ebenfalls ähnlich den Fig.7 bzw. 8 in der Bereitschaftsstellung der Bremseinrichtung.

Die Fig.1 bis 6 zeigen eine in ihrer Gesamtheit mit 1 bezeichnete Skibremse, deren Grundplatte 2 beispielsweise einstückig mit einer schwenkbaren Sohlenplatte oder einer Tourenplatte ausgebildet oder in beliebiger bekannter Weise auf einem Ski montiert ist und an deren einem Ende Lagerstellen 2a für eine Schwenkachse 6 vorgesehen sind. Im Abstand von der Schwenkachse 6 sind auf der Grundplatte 2 zusätzliche Lagerstellen 2b angeordnet, in denen Abschnitte später noch zu beschreibender Drahtbremsarme 5 gelagert sind. Die Lagerstellen 2b für die Drahtbremsarme 5 sind nach oben erweitert und offen ausgebildet. Sie sind beispielsweise durch in Bezug auf die Längsachse der Skibremse symmetrische, mit Langlöchern 3a versehene (von vorne oder von hinten gesehen) U-förmige Schienen 3 abgeschlossen, welche Schienen 3 in beliebiger Art mit der Grundplatte 2 verbunden sind, beispielsweise verschraubt oder vernietet. Im mittleren Breitenbereich weist die Grundplatte 2 eine annähernd rechteckige Freistellung 2c für ein an der Schwenkachse 6 angelenktes Betätigungspedal 4 auf. Am Boden 2d der Freistellung 2c sind weiters eine in dessen Längsrichtung verlaufende Führungsbahn 2e und eine ebenfalls in dessen Längsrichtung verlaufende Nut 2f vorgesehen.

Das Betätigungspedal 4 ist annähernd rechteckig und weist in seiner als Trittfläche 4a ausgebildeten oberen Fläche symmetrisch zu seiner Längsachse und in geringem Abstand zur Schwenkachse 6 eine etwa quatratische - Durchbrechung 4b auf. Seitenwände 4c und eine Vorderwand 4d des Betätigungspedals 4 sind in Richtung zur Skioberseite hin abgekröpft. Die Seitenwände 4c sind mit länglichen abgerundeten Ausnehmungen 4e für die Drahtbremsarme 5 versehen. In dem von der Schwenkachse 6 abgelegenen Pedalabschnitt haben die Seitenwände 4c in Richtung zur Längsachse der Skibremse 1 abgekröpfte Laschen 4f. Die Durchbrechung 4b im Betätigungspedal 4 ist mit Begrenzungswänden ausgestattet, wobei die vordere mit 4h, die seitlichen mit 4i und die hintere mit 4j bezeichnet sind. Die vordere Begrenzungswand 4h weist eine Freistellung 4k auf. Durch die Durchbrechung 4b kann sich Schnee, der sich möglicherweise ansammelt, herausgepreßt werden. Der vordere Abschnitt des Betätigungspedals 4 bildet eine durch die Trittplatte 4a, die Seitenwände 4c, die Vorderwand 4d, die Laschen 4f und die vordere Begrenzungswand 4h der Durchbrechung 4b begrenzte Führung 4g für später noch genauer beschriebene Abschnitte der Drahtbremsarme 5.

Die Drahtbremsarme 5 bestehen aus einem mehrfach gebogenen Federdraht und sind, wie besonders aus den Fig.2,4 und 6 ersichtlich ist, symmetrisch gestaltet. Wie in Fig.6 erkennbar, sind Abschnitte 5a der Drahtbremsarme 5 in der Draufsicht annähernd parallel zur Längsachse der Skibremse 1 angeordnet. Diese Abschnitte 5a können beispielsweise mit einer hier nicht dargestellten Kunststoffaufspritzung versehen sein und werden im folgenden als Bremsdorne bezeichnet. An die Bremsdorne 5a schließen im spitzen Winkel zur Längsachse der Skibremse 1 verlaufende Abschnitte 5b der Drahtbremsarme 5 an. Weitere, jeweils als eine Schwenkachse der einzelnen Drahtbremsarme 5 wirkende, Querabschnitte 5c sind daran angeschlossen. Die Querabschnitte 5c der Drahtbremsarme 5 sind in den Lagerstellen 2b der Grundplatte 2 schwenkbar gelagert. Daran schließen weitere, sich parallel zur Längsachse der Skibremse 1 nach vorne erstreckende Drahtabschnitte 5d an, welche innerhalb des Betätigungspedals 4 verlaufen und von den Laschen 4f gehalten werden. Weitere Bremsarmabschnitte 5e verlaufen jeweils in einem stumpfen Winkel zur Längsachse der Skibremse 1. Sie tragen eine Verbindungsfeder 7, welche mit Schenkeln 7a ausgestattet ist, deren Endbereiche eine Schleife 7b bilden. Ein als Quersteg 7c gestalteter Teil der Schleife 7b verläuft in der Führungsbahn 2e der Grundplatte 2.

Als Aufstellfeder 8 dienende Schenkelfedern sind um die Schwenkachse 6 angeordnet, wobei ihre den Seitenwänden 4c des Betätigungspedals 4 benachbarten Schenkel 8a das Betätigungspedal 4 in Richtung der aktiven Bremsstellung der Skibremse 1 beaufschlagen, während die der Längsachse der Skibremse 1 benachbarten Schenkel 8b der Aufstellfedern 8 den Quersteg 7c niederhalten, wobei zumindest ein Hakenabschnitt 8c der Schenkel 8b den Quersteg 7c übergreift.

In der aktiven Bremsstellung der Skibremse 1 liegt die Verbindungsfeder 7 zumindest teilweise an der vorderen Begrenzungswand 4h der Durchbrechung 4b an, wobei das Betätigungspedal 4 gleichzeitig durch die Schenkelfeder 8 hochgedrückt wird. Dadurch ist die Verbindungsfeder 7 leicht durchgebogen und die Bremsdorne 5a erstrecken sich in einem geringen Abstand zu den Seitenflächen der Skibremse 1 bzw. des hier nicht dargestellten Ski (siehe Fig.2).

Tritt man nun mit einem nicht dargestellten Schuh auf das Betätigungspedal 4, so wird dieses gegen die Kraft der Schenkelfedern 8 nach unten verschwenkt, wobei sich die schrägen Abschnitte 5e der Drahtbremsarme 5 in der Führung 4g des Betätigungspedals 4 nach vorne bewegen, und sich die Verbindungsfeder 7 durchstreckt. Dabei schwenken die Bremsdorne 5a der Drahtbremsarme 5 nach außen in eine von den Seitenflächen der Skibremse 1 entfernte Stellung (siehe Fig.4). Beim weiteren Niederdrücken des Betätigungspedals 4 bewegen sich die schrägen Abschnitte 5e der Drahtbremsarme 5 in der Führung 4g noch weiter nach vorne, wobei sich der Quersteg 7c der Verbindungsfeder 7 am hinteren Ende der Führungsbahn 2e abstützt, wodurch die Verbindungsfeder 7 stark durchgebogen wird. Hiedurch werden die Drahtbremsarme 5a in ihre der Längsachse der Skibremse 1 am nächsten liegende, eingezogene Stellung gebracht (s.Fig.6).

Kommt nun der Schuh durch eine unwillkürliche oder willkürliche Auslösung aus der Bindung frei, so vollziehen die Bremsdorne 5 während der Schwenkbewegung von der Bereitschaftstellung in die Bremsstellung gleichzeitig eine Bewegung nach außen und anschließend wieder nach innen zum Ski hin. Dadurch wird einerseits eine Beschädigung der Seitenflächen des hier nicht dargestellten Ski vermieden, andererseits wird beim Verwenden der erfindungsgemäßen Skibremse mit einer Plattenbindung eine Behinderung des Bremsvorganges durch die schwenkbare Sohlenplatte ausgeschlossen.

Die Fig.7 bis 10 zeigen eine in ihrer Gesamtheit mit 10 bezeichnete Skibremse, deren Grundplatte 20 beispielsweise einstückig mit einer schwenkbaren Sohlenplatte oder einer Tourenplatte ausgebildet oder in beliebiger bekannter Weise auf einem Ski montiert ist und an deren einem Ende Lagerstellen 20a für eine Schwenkachse 60 vorgesehen sind. Im Abstand von der Schwenkachse 60 sind auf der Grundplatte 20 zusätzliche Lagerstellen 20b angeordnet, in denen Abschnitte später noch zu beschreibender Drahtbremsarme 50 gelagert sind. Die Lagerstellen 20b für die Drahtbremsarme 50 sind nach oben erweitert und offen ausgebildet. Sie sind beispielsweise durch in Bezug auf die Längsachse der Skibremse symmetrische, mit Langlöchern 30a versehene (von vorne oder von hinten gesehen) U-förmige Schienen 30 abgeschlossen, welche Schienen 30 in beliebiger Art mit der Grundplatte 20 verbunden sind, beispielsweise verschraubt oder vernietet. Im mittleren Breitenbereich weist die Grundplatte 20 eine annähernd rechteckige Breistellung 20c für ein an der Schwenkachse 60 angelenktes Betätigungspedal 40 auf, wobei die Freistellung 20c durch einen Boden 20d begrenzt ist.

Das Betätigungspedal 40 ist annähernd rechteckig und weist in seiner als Trittfläche 40a ausgebildeten oberen Fläche symmetrisch zu seiner Längsachse und in geringem Abstand zur Schwenkachse 60 eine Durchbrechung 40b auf. Seitenwände 40c und eine Vorderwand 40d des Betätigungspedals 40 sind in Richtung zur Skioberfläche hin abgekröpft. Die Seitenwände 40c sind mit länglichen abgerundeten Ausnehmungen 40e für die Drahtbremsarme 50 versehen. In dem von der Schwenkachse 60 abgelegenen Pedalabschnitt haben die Seitenwände 40c in Richtung zur Längsachse abgekröpfte Laschen 40f. Die Durchbrechung 40b im Betätigungspedal 40 ist mit Begrenzungswänden ausgestattet, wobei die vorderen mit 40h, die seitlichen mit 40i und die hintere mit 40j bezeichnet sind. Durch die Durchbrechung 40b kann Schnee, der sich möglicherweise ansammelt, herausgepreßt werden. Der vordere Abschnitt des Betätigungspedals 40 bildet eine durch die Trittplatte 40a, die Seitenwände 40c, die Vorderwand 40d, die Laschen 40f und die vorderen Begrenzungswände 40h der Durchbrechung 40b begrenzte Führung 40g für später noch genauer beschriebene Abschnitte der Drahtbremsarme 50.

Die Drahtbremsarme 50 bestehen aus einem mehrfach gebogenen Federdraht und sind, wie besonders aus den Fig.8 und 10 ersichtlich ist, symmetrisch gestaltet. Wie in Fig.10 erkennbar, sind Abschnitte 50a der Drahtbremsarme 50 in der Draufsicht annähernd parallel zur Längsachse der Skibremse 10 angeordnet. Diese Abschnitte 50a können beispielsweise mit einer hier nicht dargestellten Kunststoffaufspritzung versehen sein und werden im folgenden als Bremsdorne bezeichnet. An die Bremsdorne 50a schließen im spitzen Winkel zur Längsachse der Skibremse verlaufende Abschnitte 50b der Drahtbremsarme 50 an. Weitere, jeweils als eine Schwenkachse der einzelnen Drahtbremsarme 50 wirkende, Querabschnitte 50c sind daran angeschlossen. Die Querabschnitte 50c der Drahtbremsarme 50 sind in den Lagerstellen 20b der Grundplatte 20 schwenkbar gelagert. Daran schließen weitere, sich parallel zur Längsachse der Skibremse 10 nach vorne erstreckende Drahtabschnitte 50d an, welche innerhalb des Betätigungspedals 40 verlaufen und von den Laschen 40f gehalten werden. Weitere Bremsarmabschnitte 50e verlaufen jeweils in einem stumpfen Winkel zur Längsachse der Skibremse 10. Die Bremsarmabschnitte 50e tragen eine Verbindungsfeder 70, welche mit einem Lenker 70a ausgestattet ist, der sich, wie in Fig.7 erkennbar, in der aktiven Bremsstellung der Skibremse 10 etwa in Richtung zur Skioberseite erstreckt. Die Verbindungsfeder 70 ist, wie besonders in Fig.10 erkennbar, etwa U-förmig ausgebildet, wobei die freien Endbereiche des U an den einander zugewandten Bremsarmabschnitten 50e angelenkt sind. Die an den Bremsarmabschnitten 50e angelenkten freien Endbereiche der U-förmigen Verbindungsfeder 70 weisen je einen von der Längsmittelachse weg gerichteten Ansatz 70e auf.

Der Lenker 70a der Verbindungsfeder 70 besteht aus einem Schaft 70b und einem Quersteg 70d, wobei der Quersteg 70d durch seitliche Fortsätze 70f Verlängert ist.

Als Aufstellfedern 80 dienende Schenkelfedern sind um die Schwenkachse 60 angeordnet, wobei ihre den Seitenwänden 40b des Betätigungspedals 40 benachbarten Schenkel 80a das Betätigungspedal 40 in Richtung der aktiven Bremsstellung der Skibremse 10 beaufschlagen, während die der Längsachse der Skibremse 10 benachbarten Schenkel 80b der Aufstellfedern 80 den Quersteg 70d niederhalten. Dabei umgreift zumindest ein Hakenabschnitt 80c eines Schenkels 80b den Quersteg 70d. Dieser Übergriff kann mittig, oder - wie dargestellt - von zwei Hakenabschnitten 80c beider Schenkel 80b an Fortsätzen 70f des Querstegs 70d erfolgen.

In der aktiven Bremsstellung der Skibremse 10 liegt die Verbindungsfeder 70 zumindest teilweise an den vorderen Begrenzungswänden 40h der Durchbrechung 40b an, wobei das Betätigungspedal 40 gleichzeitig durch die Schenkelfeder 80 hochgedrückt wird. Dadurch weisen die Ansätze 70e der Verbindungsfeder 70 eine geringfügige Winkelstellung gegenüber einer quer zur Skilängsachse gedachten Linie auf und die Bremsdorne 50a erstrecken sich in einem geringen Abstand zu den Seitenflächen der Skibremse 10 bzw. des hier nicht dargestellten Ski (siehe Fig.8).

Die gesamten Bewegungsabläufe beim Niedertreten des Betätigungspedals 40 erfolgen ähnlich jenen der anhand des ersten Ausführungsbeispieles beschriebenen Skibremse und sind daher nicht gesondert dargestellt und beschrieben.

In der ersten Phase des Niedertretens des Betätigungspedals 40 nehmen die Ansätze 70e der Verbindungsfeder 70 zunächst eine im wesentlichen quer zur Skilängsachse gerichtete Lage ein, wodurch die Bremsdorne 50a nach außen schwenken. Beim weiteren Niedertreten des Betätigungspedals 40 bewegen sich die schrägen Abschnitte 50e der Drahtbremsarme 50 in der Führung 40g noch weiter nach vorne, so daß sich der Quersteg 70d der Verbindungsfeder 70 am hinteren Ende der Freistellung 20c abstützt, wodurch die Ansätze 70e der Verbindungsfeder 70 eine im Vergleich zu der Bremsstellung der Skibremse 10 größere Winkelstellung gegenüber einer quer zur Skilängsachse gedachten Linie einnehmen. Hiedurch werden die Drahtbremsarme 50a in ihre der Bremsenlängsachse am nächsten liegende, eingezogene Stellung gebracht (s.Fig.10).

Kommt nun der Schuh durch eine unwillkürliche oder willkürliche Auslösung aus der Bindung frei, so vollziehen die Bremsdorne 50 während der Schwenkbewegung aus der Bereitschaftstellung in die aktive Bremsstellung gleichzeitig eine Bewegung nach außen und anschließend wieder nach innen zum Ski hin. Dadurch wird eine Beschädigung der Seitenflächen des hier nicht dargestellten Ski vermieden. Beim Verwenden der erfindungsgemäßen Skibremse in Verbindung mit einer Plattenbindung wird auch eine Behinderung des Bremsvorganges durch die schwenkbare Sohlenplatte ausgeschlossen.

Die Erfindung ist selbstverständlich nicht auf das dargestellte Ausführungsbeispiel beschränkt. Vielmehr sind Abwandlungen derselben denkbar, ohne den Rahmen des Schutzumfanges zu verlassen. Beispielsweise könnten die Schenkel der Verbindungsfeder auch als gesonderter Bestandteil aus Metall oder Kunststoff ausgebildet sein, oder die Verbindungsfeder könnte gleichzeitig als Aufstellfeder gestaltet sein. Auch könnte der Quersteg der Verbindungsfeder durch ein von der Aufstellfeder gesondertes Halteelement gehalten sein.

Beim zweiten Ausführungsbeispiel kann weiters der Schenkel oder ein Hakenabschnitt desselben auch in eine Ausnehmung des Quersteges eingreifen und an diesem befestigt werden.

## Patentansprüche

1. Skibremse (1,10) aus einem zweiteiligen Drahtbügel, dessen einzelne Bügelteile in sich mehrfach abgewinkelt bzw. abgebogen sind, mit zwei Drahtbremsarmen (5,50), welche Skibremse (1,10) gegen die Kraft mindestens einer Aufstellfeder (8,80) aus einer Bremsstellung, in der die beiden Drahtbremsarme (5,50) neben den Seitenflächen des Ski angeordnet sind und unter die Lauffläche des Ski ragen, in eine Bereitschaftsstellung verschwenkbar ist, in der die Skibremse von einem Skischuh niedergetreten mit Hilfe eines Betätigungspedals (4,40) in Richtung zur Oberseite des Ski hin niedergehalten ist, wobei die freien Enden der beiden Drahtbremsarme (5,50), die entweder als Bremsdorne (5a,50a) ausgestaltet sind oder mit solchen Bremsdornen versehen sind, in Richtung zur Längsachse des Ski hin eingeschwenkt, d.h. oberhalb der Oberseite des Ski eingezogen bzw. eingeschwenkt sind, wobei die im Betätigungspedal (4,40) befindlichen Abschnitte der beiden Bügelteile in zumindest einer sich in der Unterseite des Betätigungspedals (4,40) erstreckenden Führung (4g,40g) geführt sind, und wobei die einzelnen Drahtbremsarme (5,50), an ihren einander zugewandten Abschnitten (5e,50e) eine Verbindungsfeder (7,70) tragen, dadurch gekennzeichnet, daß die Verbindungsfeder (7,70) einen Quersteg (7c,70c) trägt, daß die Verbindungsfeder (7,70)sich mit ihrem Quersteg (7c,70c) an bzw. in einer Führungsbahn (2e,20e) der Grundplatte (2,20) abstützt, wobei die Verbindungsfeder (7,70) in der Bremsstellung zumindest teilweise an der vorderen Begrenzungswand (4h,40h) einer sich in Längsrichtung erstreckenden Durchbrechung (4b,40b) des Betätigungspedals (4,40) anliegt, und daß als Aufstellfeder (8,80) zwei Schenkelfedern vorgesehen sind, welche jeweils mittels eines ihrer Schenkel (8a,80a) das Betätigungspedal (4,40) in Richtung der Bremsstellung der Skibremse (1,10) beaufschlagen und mittels ihrer anderen Schenkel (8b,80b) die Verbindungsfeder (7,70) in Position halten.

2. Skibremse nach Anspruch 1, dadurch gekennzeichnet, daß die Verbindungsfeder (7) in ihrem mittleren Längenabschnitt eine Schleife (7b) aufweist, deren der Gründplatte (2) zugewandter Schleifenabschnitt als der Quersteg (7c) ausgebildet ist.

3. Skibremse nach Anspruch 1 oder 2, dadurch gekennzeichnet, daß zu mindest ein Hakenabschnitt, vorzugsweise zwei Hakenabschnitte (8c), der Schenkel (8b) der Schenkelfedern (8) den Quersteg (7c) der Verbindungsfeder (7) übergreifen.

4. Skibremse nach Anspruch 1, dadurch gekennzeichnet, daß das Betätigungspedal (4) von dessen Seitenwänden (4c) benachbarten Schenkeln (8a) der beiden Schenkelfedern (8) beaufschlagt ist.

5. Skibremse nach Anspruch 1, dadurch gekennzeichnet, daß die Durchbrechung (4b) in jenem Bereich des Betätigungspedals (4) ausgebildet ist, welcher sich zwischen dessen Schwenkachse (6) und dem die Führung (4g) auf weisenden Teil sowie symmetrisch zu dessen Längsachse erstreckt, und daß die vordere Begrenzungswand (4h) der Durchbrechung (4b) mit einer Freistellung (4k) zur Aufnahme der einzelnen Schenkel (7c) der Verbindungsfeder (7), insbesondere in der Bremsstellung der Skibremse (1), vorgesehen ist.

6. Skibremse nach Anspruch 1, dadurch gekennzeichnet, daß zur Aufnahme von als Schwenkachsen dienenden Querabschnitten (5c) der einzelnen Drahtbremsarme (5) die Grundplatte (2) nach oben hin erweiterte und offene Lagerstellen (2b) aufweist, und daß dieser Abschnitt der Grundplatte (2) mit U-förmigen Schienen (3) abgeschlossen ist, welche mit Langlöchern (3a) versehen sind, in welchen die Querabschnitte (5c) der einzelnen Drahtbremsarme (5) in der Längsrichtung des Ski längsverschiebbar gelagert sind.

7. Skibremse nach Anspruch 1, dadurch gekennzeichnet, daß die Verbindungsfeder (70) durch eine, in der Vorderansicht betrachtet, im wesentlichen U-förmige Kunststoffeder gebildet ist, welche mittels der freien Endbereiche des U an den einander zugewandten Bremsarmabschnitten (50e) der beiden Drahtbremsarme (50) angelenkt ist.

8. Skibremse nach Anspruch 7, dadurch gekennzeichnet, daß zumindest ein Schenkel (80b) der als Aufstellfeder (80) wirkenden Schenkelfeder(n) am Quersteg (70d) der Verbindungsfeder (Kunststoffeder) (70) angreift.

9. Skibremse nach Anspruch 1, dadurch gekennzeichnet, daß die die Verbindungsfeder (Kunststoffeder) ( 70) in Position haltenden Schenkel (80b) der beiden als Aufstellfeder (80) wirkenden Schenkelfedern Fortsätze (70f) am Quersteg (70d) des U von außen her übergreifen.

10. Skibremse nach Anspruch 1, dadurch gekennzeichnet, daß an der Außenfläche der einzelnen freien Endbereiche des U je ein Ansatz (70e) vorgesehen ist, welcher mit der vorderen Begrenzungswand (40h) der Durchbrechung (40b) des Betätigungspedals (40) einen Anschlag zur Bestimmung der Winkelstellung der Bremseinrichtung in deren Bremslage bildet.

## Claims

1. A ski brake (1, 10) comprising a two-part wire yoke the two yoke portions of which are by themselves angled or bent at several locations, with two wire brake arms (5,50), said ski brake (1,10) being adapted to be pivoted against the force of at least one erector spring (8,80) from a brake position, in which said two wire brake arms (5,50) are disposed adjacent the side faces of the ski and project below the running surface of the ski, to a standby position, in which the ski brake has been depressed by a ski boot and is held down towards the top side of the ski with the aid of an actuator pedal (4,40), and in which the free ends of said two wire brake arms (5,50), themselves either formed as brake spikes (5a,50a) ore provided with such brake spikes, are pivoted inwards in the direction of the longitudinal axis of the ski, i.e. retracted or pivoted inwards above the top side of the ski, the sections of said yoke portions disposed in said actuator pedal (4,40) being guided in at least one guide (4g,40g) extending in the bottom side of said actuator pedal (4,40), said individual wire brake arms (5,50) carrying a connecting spring (7,70) on their sections (5e,50e) facing towards one another, characterized in that said connecting spring (7,70) carries a cross bar (7c,70c), in that said connecting spring (7,70) takes support by way of said cross bar (7c,70c) on or in, respectively, a guideway (2e,20e) of a base plate (2,20), said connecting spring (7,70) in the brake position at least partially engaging the front boundary wall (4h,40h) of a longitudinally extending window (4b,40b) of said actuator pedal (4,40), and in that two torsion springs are provided to act as said erector spring (8,80), each said torsion spring having one of its legs (8a,80a) acting on said actuator pedal (4,40) in the direction of the brake position of the ski brake (1,10), and its respective other leg (8b,80b) holding said connecting spring (7,70) in position.

2. A ski brake according to claim 1, characterized in that said connecting spring (7) has the intermediate section of its length formed with a loop (7b) with the loop section thereof facing towards said base plate (2) formed as a cross bar (7c).

3. A ski brake according to claim 1 or 2, characterized in that at least one hook portion, preferably two hook portions (8c) of said legs (8b) of said torsion springs (8) are disposed to grip said cross bar (7c) of said connecting spring (7) from above.

4. A ski brake according to claim 1, characterized in that said actuator pedal (4) is engaged by legs (8a) of said two torsion springs (8) extending adjacent its sidewalls (4c).

5. A ski brake according to claim 1, characterized in that said window (4b) is formed in a portion of said actuator pedal (4) extending symmetrically to its longitudinal axis between its pivot axis (6) and its portion formed with said guide (4g), and that said front boundary wall (4h) of said window (4b) is provided with cutout means (4k) for receiving therein the legs (7c) of said connecting spring (7), particularly in the braking position of the ski brake (1).

6. A ski brake according to claim 1, characterized in that said base plate (2) is provided with upwards diverging open bearing portions (2b) for receiving therein transversely extending sections (5c) of individual wire brake arms (5) acting as pivot axes, and in that the respective portion of aid base plate (2) is closed off by U-shaped rail members (3) provided with elongate holes (3a) in which said transversely extending sections (5c) of said individual wire brake arms (5) are mounted for sliding displacement in the longitudinal direction of the ski.

7. A ski brake according to claim 1, characterized in that said connecting spring (70) is formed by a plastic spring of in front view substantially U-shaped configuration, said plastic spring being hinged to mutually facing brake arm sections (50e) of said two wire brake arms (50) by the free end portions of said U configuration.

8. A ski brake according to claim 7, characterized in that at least one leg (80b) of said torsion spring(s) acting as said erector spring (80) engages the cross bar (70d) of said connecting spring (plastic spring)(70).

9. A ski brake according to claim 1 characterized in that the legs (80b) of the two torsion springs acting as said erector spring (80) holding said connecting spring (plastic spring)(70) in position are in engagement from outside with projections (70f) on said cross bar (70d) of said U configuration.

10. A ski brake according to claim 1, characterized in that the outer face of each of said free end portions of said U configuration is provided with a projection (70e) cooperating with the front boundary wall (40h) of said window (40b) of said actuator pedal (40) to form a stop acting to determine the angular position of the ski brake in its braking position.

## Revendications

1. Frein de ski (1, 10) constitué d'un étrier en fil métallique en deux parties, dont les parties individuelles sont, par elles-mêmes, respectivement coudées ou cintrées plusieurs fois, avec deux bras de freinage (5, 50) en fil métallique, ledit frein de ski (1, 10) pouvant être animé d'un pivotement s'opposant à la force d'au moins un ressort de dressage (8, 80), à partir d'une position de freinage dans laquelle les deux bras de freinage (5, 50) en fil métallique se trouvent à côté des surfaces latérales du ski, et font saillie au-dessous de la semelle de ce ski, jusqu'à une position d'attente dans laquelle le frein de ski enfoncé par une chaussure de ski est maintenu abaissé, à l'aide d'une pédale d'actionnement (4, 40), en direction de la face supérieure du ski ; frein dans lequel les extrémités libres des deux bras de freinage (5, 50) en fil métallique, qui sont conçues sous la forme d'éperons de freinage (5a, 50a) ou sont munies de tels éperons de freinage, sont rentrées par pivotement en direction de l'axe longitudinal du ski, c'est-à-dire sont respectivement rétractées ou rentrées par pivotement au-dessus de la face supérieure du ski ; dans lequel les tronçons des deux parties de l'étrier, qui sont situés dans la pédale d'actionnement (4, 40), sont guidés dans au moins un guide (4g, 40g) s'étendant dans la face inférieure de la pédale d'actionnement (4, 40) ; et dans lequel les bras individuels de freinage (5, 50) en fil métallique portent un ressort de solidarisation (7, 70) dans leurs régions (5e, 50e) tournées l'une vers l'autre, caractérisé par le fait que le ressort de solidarisation (7, 70) porte une membrure transversale (7c, 70c) ; par le fait que le ressort de solidarisation (7, 70) prend appui, par sa membrure transversale (7c, 70c), respectivement sur ou dans une piste de guidage (2e, 20e) de la plaque de base (2, 20), ledit ressort de solidarisation (7, 70) étant appliqué au moins en partie, dans la position de freinage, contre la paroi antérieure de délimitation (4h, 40h) d'un évidement (4b, 40b) pratiqué dans la pédale d'actionnement (4, 40), et s'étendant dans le sens longitudinal ; et par le fait que le ressort de dressage (8, 80) est matérialisé par deux ressorts à branches ayant respectivement pour effets, au moyen de l'une (8a, 80a) de leurs branches, de solliciter la pédale d'actionnement (4, 40) en direction de la position de freinage du frein de ski (1, 10) et, au moyen de leurs autres branches (8b, 80b), de maintenir le ressort de solidarisation (7, 70) dans sa position.

2. Frein de ski selon la revendication 1, caractérisé par le fait que le ressort de solidarisation (7) présente, dans la région moyenne de sa longueur, une boucle (7b) dont le tronçon, tourné vers la plaque de base (2), est réalisé sous la forme de la membrure transversale (7c).

3. Frein de ski selon la revendication 1 ou 2, caractérisé par le fait qu'au moins une région d'accrochage, de préférence deux régions d'accrochage (8c) des branches (8b) des ressorts (8) à branches emprisonnent, par-dessus, la membrure transversale (7c) du ressort de solidarisation (7).

4. Frein de ski selon la revendication 1, caractérisé par le fait que la pédale d'actionnement (4) est sollicitée par les branches (8a) des deux ressorts (8) à branches qui sont voisines de ses parois latérales (4c).

5. Frein de ski selon la revendication 1, caractérisé par la fait que l'évidement (4b) est ménagé dans la zone de la pédale d'actionnement (4) qui s'étend entre l'axe de pivotement (6) de ladite pédale et la partie munie du guide (4g), ainsi que symétriquement par rapport à l'axe longitudinal de cette dernière ; et par le fait que la paroi antérieure de délimitation (4h) de l'évidement (4b) est pourvue d'une dépouille (4k) destinée à recevoir les branches individuelles (7c) du ressort de solidarisation (7), en particulier dans la position de freinage du frein de ski (1).

6. Frein de ski selon la revendication 1, caractérisé par le fait que, en vue de recevoir des régions transversales (5c) des bras individuels de freinage (5) en fil métallique, faisant fonction d'axes de pivotement, la plaque de base (2) présente des zones de portée (2b) ouvertes et évasées vers le haut ; et par le fait que cette région de la plaque de base (2) s'achève par des glissières (3) configurées en U, qui sont percées de trous oblongs (3a) dans lesquels les régions transversales (5c) des bras individuels de freinage (5) en fil métallique sont montées à coulissement longitudinal, dans le sens longitudinal du ski.

7. Frein de ski selon la revendication 1, caractérisé par le fait que le ressort de solidarisation (70) est constitué d'un ressort en matière plastique qui revêt, pour l'essentiel, la forme d'un U observé par devant et est articulé, au moyen des régions extrêmes libres du U, sur les régions (50e) des deux bras de freinage (50) en fil métallique qui sont tournées l'une vers l'autre.

8. Frein de ski selon la revendication 7, caractérisé par le fait qu'au moins une branche (80b) du (des) ressort(s) à branches, remplissant la fonction d'un ressort de dressage (80), vient en prise avec la membrure transversale (70d) du ressort de solidarisation (ressort en matière plastique) (70).

9. Frein de ski selon la revendication 1, caractérisé par le fait que les branches (80b) des deux ressorts à branches remplissant la fonction d'un ressort de dressage (80), qui maintiennent dans sa position le ressort de solidarisation (ressort en matière plastique) (70), coiffent de l'extérieur des prolongements (70f) solidaires de la membrure transversale (70d) du U.

10. Frein de ski selon la revendication 1, caractérisé par le fait qu'un mentonnet (70e) respectivement prévu à la face externe des régions extrêmes libres individuelles du U forme, associativement à la paroi antérieure de délimitation (40h) de l'évidement (40b) de la pédale d'actionnement (40), une butée pour déterminer la position angulaire du dispositif de freinage dans la position de freinage de ce dernier.
